# FASCICULE DE BREVET EUROPEEN

(11) **EP 3 629 103 B1**
(45) Date de publication et mention de la délivrance du brevet: **12.05.2021**
(21) Numéro de dépôt: 18197529.3
(22) Date de dépôt: 28.09.2018
(51) Int. Cl.: G04C 3/04

(54) **PIÈCE D'HORLOGERIE COMPRENANT UN MOUVEMENT MÉCANIQUE DONT LA MARCHE EST RÉGULÉE PAR UN DISPOSITIF ÉLECTRONIQUE**
UHR, DIE EIN MECHANISCHES UHRWERK UMFASST, DESSEN GANGGENAUIGKEIT DURCH EINE ELEKTRONISCHE VORRICHTUNG REGULIERT WIRD
TIMEPIECE COMPRISING A MECHANICAL MOVEMENT OF WHICH THE OSCILLATION PRECISION IS REGULATED BY AN ELECTRONIC DEVICE

(43) Date de publication de la demande: 01.04.2020
(73) Titulaire: The Swatch Group Research and Development Ltd, 2074 Marin (CH)
(72) Inventeur: TOMBEZ, Lionel, 2022 Bevaix (CH); NAGY, Laurent, 3097 Liebefeld (CH); HAEMMERLI, Alexandre, 2000 Neuchâtel (CH)
(74) Mandataire: ICB SA

(56) Documents cités:
- EP-A1- 1 164 441
- EP-A1- 2 908 187
- CH-A2- 705 679
- JP-A- 2002 228 774
- US-A1- 2013 051 191

## Description

### Domaine technique

La présente invention concerne une pièce d'horlogerie comprenant un mouvement mécanique, muni d'un oscillateur mécanique qui est formé par un balancier et un spiral, et un dispositif électronique de régulation pour réguler la fréquence de l'oscillateur mécanique qui contrôle la marche du mouvement mécanique.

En particulier, le dispositif électronique de régulation comprend un oscillateur auxiliaire du type électronique généralement plus précis que l'oscillateur mécanique, en particulier un oscillateur à quartz.

### Arrière-plan technologique

Plusieurs documents concernent la régulation électronique d'un oscillateur mécanique dans une pièce d'horlogerie. En particulier, la demande de brevet US 2013/051191 concerne une pièce d'horlogerie comprenant un balancier-spiral et un circuit électronique de régulation de la fréquence d'oscillation de ce balancier-spiral. Le spiral est constitué d'un matériau piézoélectrique ou comporte deux couches latérales en matériau piézoélectrique sur un noyau en silicium, deux électrodes latérales externes étant agencées sur les surfaces latérales du spiral. Ces deux électrodes sont reliées au circuit électronique de régulation qui comprend une pluralité de capacités commutables agencées en parallèle et reliées aux deux électrodes du spiral.

A l'aide des Figures 1 à 4, on décrira une pièce d'horlogerie du type décrit dans la demande de brevet américaine mentionnée ci-avant. Pour ne pas charger le dessin, on a représenté à la Figure 1 seulement le résonateur mécanique 2 du mouvement mécanique de la pièce d'horlogerie, ce résonateur comprenant un balancier 4 oscillant autour d'un axe géométrique 6 et un spiral 8 dont la courbe terminale 10 passe classiquement au travers d'un piton 12 solidaire d'un pont de balancier (non représenté) du mouvement mécanique. La Figure 2 montre schématiquement une portion du spiral 8. Ce spiral est formé par un corps central 14 en silicium, deux couches latérales 16, 18 en matériau piézoélectrique, notamment en nitrure d'aluminium (AIN), et deux électrodes métalliques externes 20, 22. Les deux électrodes sont reliées par des fils conducteurs 26, 28 (représentation schématique) à un circuit électronique de régulation 24.

La Figure 3 (qui reproduit la figure 1 du document antérieur considéré avec quelques informations supplémentaires provenant des figures 2 et 7) montre l'agencement général du dispositif de régulation 32 qui est incorporé dans la pièce d'horlogerie en question et en particulier le circuit électronique de régulation 24. Ce circuit 24 comprend une première capacité 34 reliée aux deux électrodes du spiral piézoélectrique et une pluralité de capacités commutables 36a à 36d qui sont agencées en parallèle de la première capacité, de manière à former une capacité variable Cv pour pouvoir varier la valeur de la capacité reliée aux électrodes du spiral et ainsi varier, selon l'enseignement du document, la rigidité du spiral. Le circuit 24 comprend en outre un comparateur 38 dont les deux entrées sont reliées respectivement aux deux électrodes du spiral 8, ce comparateur étant prévu pour fournir un signal logique permettant de déterminer grâce aux changements successifs de l'état logique de ce signal logique les passages par zéro de la tension induite entre les deux électrodes du spiral. Le signal logique est fourni à un circuit logique 40 qui reçoit également un signal de référence d'un circuit d'horloge 42 associé à un résonateur à quartz 44. Sur la base d'une comparaison entre le signal de référence et le signal logique fourni par le comparateur 38, le circuit logique 40 commande les interrupteurs des capacités commutables 36a à 36d.

De plus, il est prévu à la suite du circuit de capacités commutables un circuit redresseur double alternance 46, formé classiquement d'un pont à quatre diodes, qui fournit une tension continue V_{DC} et charge une capacité de stockage 48. Cette énergie électrique fournie par le spiral piézoélectrique permet une alimentation du dispositif 32. On a donc un système électrique autonome car il est autoalimenté en ce sens que l'énergie électrique provient de l'énergie mécanique fournie au résonateur mécanique 2 dont le spiral piézoélectrique 8, lorsque le résonateur mécanique oscille, forme un transducteur électromécanique (un générateur de courant électrique).

Comme indiqué dans le document US2013/051191 à son paragraphe 0052, le circuit électronique de régulation 24 ne peut que réduire la fréquence d'oscillation du résonateur mécanique 2 en augmentant la valeur de la capacité variable Cv. Cette constatation est confirmée par le graphe de la Figure 4 qui montre la courbe 50 donnant l'écart de marche en fonction de la valeur de la capacité variable Cv. On observe en effet que l'écart de marche obtenu est toujours inférieur à zéro et augmente en valeur absolue lorsque la valeur de la capacité variable augmente. Ainsi, le système de régulation demande que la fréquence naturelle de l'oscillateur mécanique (fréquence en l'absence de régulation) soit supérieure à la fréquence nominale (fréquence de consigne) de cet oscillateur mécanique. En d'autres termes, il est prévu de régler l'oscillateur mécanique de manière à ce que sa fréquence naturelle corresponde à une fréquence supérieure à la fréquence de consigne, le circuit de régulation ayant pour fonction de faire diminuer plus ou moins cette fréquence naturelle pour que la marche corresponde à la fréquence de consigne. Ainsi, un grand désavantage d'un tel système réside dans le fait que la marche du mouvement mécanique n'est pas optimale en l'absence de régulation électronique. Pour un mouvement horloger mécanique de haute précision, on doit en effet dégrader ses propres caractéristiques mécaniques par un réglage non optimal. On peut conclure qu'un tel système de régulation électronique n'a de sens que pour des mouvements mécaniques de qualité moyenne, voire de mauvaise qualité, la précision de ces mouvements mécaniques dépendant du système de régulation électronique

Le document CH 705 679 A2 décrit un dispositif de régulation très similaire par rapport à celui décrit dans US2013/051191. Ici, la tension continue est variée en utilisant un réseau de condensateurs et/ou de résistances.

Le document EP 1 164 441 A1 divulgue une pièce d'horlogerie mécanique ayant un oscillateur balancier-spiral et un échappement à ancre suisse. La fréquence de l'oscillateur mécanique est d'abord mesurée en comptant, sur une plage temporelle d'une heure, le nombre de frappes de l'ancre sur des goupilles piézoélectriques, puis elle est régulée par un dispositif électronique de régulation. Ce circuit de régulation agit sur un élément piézoélectrique qui varie la longueur du spiral en déplaçant le piton.

Enfin, le document EP 2 908 187 A1 décrit un oscillateur balancier-spiral dont le spiral est piézoélectrique. Un circuit branché aux électrodes du spiral est utilisé pour l'entretien de l'oscillateur et pour stabiliser sa fréquence d'oscillation à la valeur de sa fréquence propre.

### Résumé de l'invention

La présente invention a pour but de proposer une pièce d'horlogerie, munie d'un résonateur mécanique comprenant un spiral formé au moins partiellement d'un matériau piézoélectrique et d'un système de régulation électronique, associé au spiral piézoélectrique, qui ne présente pas les inconvénients de la pièce d'horlogerie de l'art antérieur précédemment décrite, en particulier qui puisse être associé à un mouvement mécanique dont la marche est réglée initialement de manière optimale, c'est-à-dire au mieux de ses possibilités. Ainsi, l'invention a pour objectif de fournir un système de régulation électronique qui soit, grâce à l'utilisation d'un spiral piézoélectrique, discret et autonome et qui soit réellement complémentaire au mouvement mécanique en permettant d'augmenter sa précision sans dégrader par ailleurs un réglage initial optimal de ce mouvement mécanique.

A cet effet, l'invention a pour objet une pièce d'horlogerie comprenant un dispositif de régulation agencé pour pouvoir réguler la fréquence moyenne d'un oscillateur mécanique, formé par un balancier et un spiral, qui cadence la marche de la pièce d'horlogerie, ce dispositif de régulation comprenant une base de temps auxiliaire, formée par un oscillateur électronique auxiliaire, qui fournit un signal de fréquence de référence pour la régulation. Le spiral est formé au moins partiellement par un matériau piézoélectrique et par au moins deux électrodes agencées de manière à présenter entre elles une tension induite par le matériau piézoélectrique subissant une contrainte mécanique et reliées électriquement au dispositif de régulation qui est agencé pour pouvoir varier l'impédance du système de régulation formé par le matériau piézoélectrique, les au moins deux électrodes et le dispositif de régulation. Le dispositif de régulation est agencé de manière à pouvoir varier momentanément la résistance électrique engendrée par ce dispositif de régulation entre les au moins deux électrodes, pour pouvoir engendrer au moins par moments des impulsions de régulation qui sont distinctes et ont chacune une certaine durée T_{P}, chaque impulsion de régulation consistant en une diminution momentanée de ladite résistance électrique relativement à une résistance électrique nominale qui est engendrée par le dispositif de régulation entre les deux électrodes en dehors des impulsions de régulation distinctes. Le dispositif de régulation est agencé pour pouvoir appliquer une pluralité d'impulsions de régulation durant chacun desdits moments, de manière que deux impulsions de régulation successives quelconques parmi chaque pluralité d'impulsions de régulation présentent entre leurs débuts une distance temporelle D_{T} égale à un nombre N multiplié par la moitié d'une période de régulation Treg déterminée pour chacun desdits moments, soit une relation mathématique D_{T} = N·Treg / 2, N étant un nombre entier positif supérieur à zéro. La période de régulation Treg et le nombre N sont sélectionnés de manière à permettre une synchronisation de l'oscillateur mécanique sur une fréquence de régulation Freg = 1 /Treg au cours de chacun desdits moments. Le dispositif de régulation est agencé pour déterminer au moyen de la base de temps de référence le début de chacune des impulsions de régulation, de manière à satisfaire la relation mathématique susmentionnée entre la distance temporelle et la période de régulation, et pour ainsi déterminer la fréquence de régulation.

Selon une variante avantageuse, la distance temporelle D_{T} est égale à un nombre impair 2M - 1 multiplié par la moitié d'une période de régulation Treg déterminée pour chacun desdits moments, soit une relation mathématique D_{T} = (2M - 1)·Treg / 2, M étant un nombre entier positif supérieur à zéro. La période de régulation Treg et le nombre M sont sélectionnés de manière à permettre une synchronisation de l'oscillateur mécanique sur une fréquence de régulation Freg = 1 /Treg au cours de chacun desdits moments.

Selon un premier mode de réalisation principal, lesdits moments sont contigus et forment ensemble une plage temporelle continue. Le dispositif de régulation est agencé pour appliquer durant la plage temporelle continue les impulsions de régulation de manière que deux impulsions de régulation successives quelconques intervenant dans cette plage temporelle continue présentent entre leurs débuts la distance temporelle D_{T} avec la période de régulation Treg égale à une période de consigne T0c, laquelle est l'inverse de la fréquence de consigne F0c, de manière à pouvoir synchroniser continument, après une éventuelle phase transitoire initiale, la fréquence de l'oscillateur mécanique sur une fréquence de consigne F0c durant la plage temporelle continue.

Dans une variante particulière, le dispositif de régulation est agencé pour appliquer, durant la plage temporelle continue, périodiquement les impulsions de régulation avec une fréquence de déclenchement F_{D}(N)=2·F0c/N dans le cadre de la variante générale exposée précédemment, respectivement F_{D}(M) = 2·F0c/ (2M - 1) dans le cadre de la variante avantageuse aussi mentionnée précédemment. Dans une variante préférée, le nombre N, respectivement M est constant et prédéfini pour la plage temporelle continue.

Selon un deuxième mode de réalisation principal, la pièce d'horlogerie comprend en outre un dispositif de mesure d'une dérive temporelle dans le fonctionnement de l'oscillateur mécanique relativement à sa fréquence de consigne F0c, et le dispositif de régulation est agencé pour sélectionner, avant chacun desdits moments, pour la période de régulation Treg, selon qu'au moins une certaine dérive temporelle positive ou négative est détectée, respectivement une première période de correction Tcor1 qui est supérieure à une période de consigne T0c, égale à l'inverse de la fréquence de consigne, ou une deuxième période de correction Tcor2 qui est inférieure à la période de consigne. Chacun desdits moments est prévu avec une durée suffisante à l'établissement d'une phase synchrone dans laquelle la fréquence de l'oscillateur mécanique est synchronisée soit sur une première fréquence de correction Fcor1 = 1/Tcor1 lorsque ladite au moins une certaine dérive temporelle positive est détectée avant le moment considéré, soit sur une deuxième fréquence de correction Fcor2 = 1/Tcor2 lorsque ladite au moins une certaine dérive temporelle négative est détectée avant le moment considéré.

Selon une variante préférée, lorsque ladite au moins une certaine dérive temporelle positive ou négative est détectée, le dispositif de régulation est agencé pour appliquer périodiquement, durant le moment suivant parmi lesdits moments, la pluralité d'impulsions de régulation correspondante avec respectivement une première fréquence F_{INF}, selon la variante mentionnée précédemment F_{INF} = 2·Fcor1/N ou F_{INF} = 2·Fcor1 / (2M - 1), ou avec une deuxième fréquence F_{SUP}, selon la variante mentionnée précédemment F_{SUP}= 2·Fcor2/N ou F_{SUP}= 2·Fcor2/(2M - 1). En particulier, le nombre N, respectivement M est constant au cours de chacun desdits moments et il est soit prédéterminé, soit déterminé avant le moment suivant considéré.

Grâce aux caractéristiques de la pièce d'horlogerie selon l'invention, il est possible de corriger aussi bien une avance qu'un retard dans la marche naturelle d'un mouvement mécanique en agissant par des impulsions de régulation, ayant chacune une durée limitée, qui varient la résistance entre les au moins deux électrodes du spiral qui est formé au moins partiellement d'un matériau piézoélectrique.

Dans le premier mode de réalisation principal, les impulsions de régulation distinctes sont appliquées sans interruption et les instants de leur déclenchement sont déterminés de manière que la fréquence de l'oscillateur mécanique soit synchronisée en permanence sur une fréquence de consigne, de sorte qu'aucune dérive temporelle n'intervient après une phase initiale permettant d'obtenir la synchronisation voulue. Ce premier mode de réalisation est très avantageux par la simplicité de son circuit électronique.

Dans le deuxième mode de réalisation principal, on tire parti du fait que le système de régulation engendre une tension induite entre les deux électrodes du spiral, ce qui permet de compter aisément les alternances ou les périodes de l'oscillateur mécanique et de pouvoir ainsi détecter une dérive temporelle dans la marche de la pièce d'horlogerie. Dans ce cas, il est prévu d'appliquer des impulsions de régulation que par moments séparés et seulement lorsque qu'une certaine dérive temporelle est détectée, de manière différenciée selon que cette dérive temporelle est positive ou négative, pour corriger la dérive temporelle.

### Brève description des figures

L'invention sera décrite ci-après de manière plus détaillée à l'aide des dessins annexés, donnés à titre d'exemples nullement limitatifs, dans lesquels :
- La Figure 1, déjà décrite, montre une pièce d'horlogerie de l'art antérieur comprenant un résonateur mécanique, formé d'un balancier et d'un spiral piézoélectrique, et un circuit électronique de régulation qui est relié aux deux électrodes du spiral piézoélectrique;
- La Figure 2 est un agrandissement d'une portion du spiral piézoélectrique de la Figure 1 ;
- La Figure 3 montre partiellement le schéma électrique du dispositif de régulation de la pièce d'horlogerie de la Figure 1 ;
- La Figure 4 donne l'écart de marche pour la pièce d'horlogerie des figures précédentes en fonction d'une capacité variable appliquée entre les deux électrodes du spiral piézoélectrique;
- La Figure 5 montre l'évolution de la fréquence d'oscillation du résonateur mécanique lors d'une application périodique d'impulsions de régulation pour diverses fréquences de déclenchement de ces impulsions de régulation autour d'une fréquence égale au double d'une fréquence de consigne pour l'oscillateur mécanique de la pièce d'horlogerie;
- La Figure 6 montre le schéma électrique d'un dispositif de régulation incorporé dans une variante d'un premier mode de réalisation principal d'une pièce d'horlogerie selon l'invention;
- La Figure 7 montre le schéma électrique d'un dispositif de régulation incorporé dans une variante préférée du premier mode de réalisation principal;
- La Figure 8 montre le schéma électrique d'un dispositif de régulation incorporé dans une variante d'un deuxième mode de réalisation principal d'une pièce d'horlogerie selon l'invention;
- La Figure 9 montre le graphe de la tension induite entre les deux électrodes du spiral piézoélectrique en fonction de la position angulaire du résonateur mécanique, ainsi qu'un signal fourni par un comparateur à hystérèse pour pouvoir compter les périodes d'oscillation du résonateur mécanique; et
- La Figure 10 est une coupe transversale d'un mode de réalisation préféré d'un spiral piézoélectrique formant le résonateur mécanique d'une pièce d'horlogerie selon l'invention.

### Description détaillée de l'invention

La pièce d'horlogerie selon l'invention comprend, comme la pièce d'horlogerie de l'art antérieur décrite précédemment, un mouvement horloger mécanique muni d'un oscillateur mécanique, formé par un balancier et un spiral piézoélectrique, par exemple tel que représenté aux Figures 1 et 2, et agencé pour cadencer la marche du mouvement horloger, cet oscillateur mécanique ayant une fréquence de consigne F0c prédéfinie. Le spiral est formé au moins partiellement par un matériau piézoélectrique et il comprend deux électrodes 20, 22 agencées de manière à pouvoir présenter entre elles une tension induite par le matériau piézoélectrique lorsque ce dernier est mis sous contrainte mécanique lors d'une oscillation de l'oscillateur mécanique. La pièce d'horlogerie comprend en outre un dispositif de régulation agencé pour pouvoir réguler la fréquence moyenne de l'oscillateur mécanique et comprenant une base de temps auxiliaire, formée par un oscillateur électronique auxiliaire et fournissant un signal de fréquence de référence. Les deux électrodes du spiral sont reliées électriquement au dispositif de régulation qui est agencé pour pouvoir varier l'impédance du système de régulation qui est formé par le matériau piézoélectrique, les deux électrodes et le dispositif de régulation.

Selon l'invention, le dispositif de régulation est agencé de manière à pouvoir varier momentanément la résistance électrique engendrée par ce dispositif de régulation entre les deux électrodes du spiral, pour pouvoir engendrer au moins par moments des impulsions de régulation qui sont distinctes et ont chacune une certaine durée T_{P}, chaque impulsion de régulation consistant en une diminution momentanée de la résistance électrique du système de régulation, à savoir la résistance électrique susmentionnée relativement à une résistance électrique nominale qui est engendrée par le dispositif de régulation entre les deux électrodes en dehors des impulsions de régulation distinctes. De manière générale, le dispositif de régulation est agencé pour pouvoir appliquer au moins par moments une pluralité d'impulsions de régulation durant chacun de ces moments, de manière que deux impulsions de régulation successives quelconques parmi chaque pluralité d'impulsions de régulation présentent entre leurs débuts une distance temporelle D_{T} égale à un nombre N multiplié par la moitié d'une période de régulation Treg déterminée pour chacun desdits moments, soit une relation mathématique D_{T} = N·Treg / 2, N étant un nombre entier positif supérieur à zéro. La période de régulation Treg et le nombre N sont sélectionnés de manière à permettre une synchronisation de l'oscillateur mécanique sur une fréquence de régulation Freg = 1 /Treg au cours de chacun desdits moments, comme ceci sera exposé plus en détails par la suite. Le dispositif de régulation est agencé pour déterminer au moyen de la base de temps de référence le début de chacune desdites impulsions de régulation, de manière à satisfaire la relation mathématique susmentionnée entre la distance temporelle D_{T} et la période de régulation Treg, et pour ainsi déterminer la fréquence de régulation.

Dans une variante avantageuse, la distance temporelle D_{T} est égale à un nombre impair 2M - 1 multiplié par la moitié d'une période de régulation Treg déterminée pour chacun desdits moments, soit une relation mathématique D_{T} = (2M - 1)·Treg / 2, M étant un nombre entier positif supérieur à zéro. Cette variante, qui sélectionne les nombres impairs parmi les valeurs possibles pour le nombre N susmentionné dans la variante générale exposée ci-avant, est avantageuse car, selon les observations effectuées par les inventeurs, la sélection d'un nombre impair résulte en une plus grande efficacité de régulation relativement au cas d'un nombre pair pour le nombre N.

De préférence, au cours de chaque moment où intervient une pluralité d'impulsions de régulation, le dispositif de régulation est agencé pour appliquer périodiquement les impulsions de régulation avec une fréquence de déclenchement F_{D}(N) = 2.Freg /N pour la variante générale, et F_{D}(M) = 2.Freg / (2M - 1) pour la variante avantageuse susmentionnée.

Dans le cadre du développement ayant conduit à la présente invention, les inventeurs ont mis en lumière un phénomène physique tout-à-fait remarquable en relation avec un oscillateur mécanique formé par un balancier et un spiral piézoélectrique, ce phénomène physique permettant d'effectuer selon l'invention une régulation de la fréquence moyenne d'un oscillateur mécanique incorporé dans un mouvement mécanique au moyen d'un dispositif de régulation électronique, comme exposé ci-avant. Ensuite, les inventeurs ont définis deux types de régulation basés sur ce phénomène physique qui sont respectivement implémentés dans deux modes de réalisation principaux qui seront décrits en détails par la suite. Pour exposer ce phénomène physique, la Figure 5 montre le comportement d'un oscillateur mécanique équipé d'un spiral piézo-électrique, du type décrit précédemment, auquel on applique de manière périodique des impulsions de court-circuit de courte durée, par exemple moins d'un dixième d'une période de consigne T0c (dans le cas représenté, la durée des impulsions de court-circuit est de 10 ms, soit un vingtième de la période de consigne T0c = 200 ms), l'oscillateur mécanique et le mouvement mécanique qui l'incorpore étant conçus pour fonctionner naturellement sensiblement à une fréquence de consigne F0c égale par définition à l'inverse de la période de consigne.

Dans l'exemple représenté à la Figure 5, la fréquence naturelle F0 de l'oscillateur mécanique est précisément égal à sa fréquence de consigne F0c = 5 Hz et des impulsions de court-circuit, formant des impulsions de régulation selon l'invention, sont appliquées ici avec une fréquence de déclenchement F_{D} proche du double de la fréquence de consigne mais différente, soit F_{D} ≈ 2·F0c, en plus du cas spécifique d'une fréquence de déclenchement F_{D} exactement égale au double de la fréquence naturelle et donc au double de la fréquence de consigne. Diverses courbes montrent l'évolution temporelle de la fréquence de l'oscillateur mécanique pour diverses fréquences de déclenchement (pour N = M = 1 dans la formule de la fréquence de déclenchement F_{D}(N), respectivement F_{D}(M) mentionnées précédemment) au cours de moments durant lesquels on applique une pluralité d'impulsions de court-circuit périodiques. On obtient les résultats suivant :
- La courbe C_{F0} correspond à une fréquence de déclenchement des impulsions de court-circuit F_{D0} = 10.00 Hz, et on observe que la fréquence d'oscillation se stabilise à la fréquence de consigne Fso = F0c = 5.00 Hz ;
- Les courbes C_{F1} et CF2 correspondent à des fréquences de déclenchement des impulsions de court-circuit qui sont supérieures à F_{D0}, soit respectivement F_{D1} = 10.03 Hz et F_{D2} = 10.08 Hz, et on observe que la fréquence d'oscillation se synchronise respectivement sur les fréquences de synchronisation Fsi = 5.015 Hz et F_{S2} = 5.04 Hz après une phase transitoire intervenant au début de chaque moment d'application d'impulsions de court-circuit ; et
- Les courbes C_{F3}, C_{F4} et C_{F5} correspondent à des fréquences de déclenchement des impulsions de court-circuit qui sont inférieures à F_{D0}, soit respectivement F_{D3} = 9.96 Hz, F_{D4} = 9.94 Hz et F_{D5} = 9.88 Hz, et on observe que la fréquence d'oscillation se synchronise respectivement sur les fréquences de synchronisation F_{S3} = 4.98 Hz, F_{S4} = 4.97 Hz et F_{S5} = 4.94 Hz après une phase transitoire intervenant au début de chaque moment d'application d'impulsions de court-circuit.

De manière remarquable, les mêmes fréquences de synchronisation ont été obtenues pour des fréquences de déclenchement des impulsions de court-circuit respectivement égales aux fréquences de déclenchement F_{DX}, X = 1 à 5, mentionnées ci-avant, divisées par un nombre impair 2M - 1, M étant un nombre entier positif supérieur à zéro, dans la mesure où le rapport entre la fréquence de synchronisation et la fréquence naturelle de l'oscillateur mécanique / la fréquence de consigne est comprise entre (K-1) / K et (K+1) / K avec K> 40.(2M - 1). Des résultats similaires peuvent être obtenus avec une division par un nombre pair 2M et une condition semblable entre K et M, mais a priori il semble que dans ce dernier cas la synchronisation ne s'établisse pas de manière aussi efficace que pour un nombre impair, l'effet des impulsions de court-circuit étant moindre.

Des observations et considérations précédentes, on déduit qu'il est possible de synchroniser un oscillateur mécanique, ayant un spiral piézo-électrique tel que décrit précédemment, en appliquant périodiquement des impulsions de court-circuit entre les deux électrodes de ce spiral, sur une fréquence proche de sa fréquence naturelle mais différente de cette dernière.

Ainsi, si la fréquence naturelle s'écarte de la fréquence de consigne de manière usuelle, soit d'une seconde à environ une quinzaine de secondes par jour, on peut aisément synchroniser, par une régulation totalement en boucle ouverte, la fréquence de l'oscillateur mécanique sur la fréquence de consigne en appliquant de manière continue des impulsions de régulation distinctes telles que décrites précédemment avec une fréquence de déclenchement sélectionnée de manière appropriée. Cette application fait l'objet du premier mode de réalisation principal. En utilisant le signal de tension induite entre les électrodes du spiral lorsque le résonateur mécanique oscille, on peut aisément compter les périodes d'oscillation et déterminer une dérive temporelle, en particulier détecter lorsqu'une certaine dérive temporelle positive ou négative est atteinte, et ensuite on peut appliquer durant un certain moment de correction une pluralité d'impulsions de régulation distinctes telles que décrites précédemment avec une fréquence de déclenchement sélectionnée de manière appropriée pour synchroniser l'oscillation de l'oscillateur mécanique sur une fréquence de correction différente de la fréquence de consigne mais sélectionnée suffisamment proche de cette fréquence de consigne pour permettre une synchronisation, et pour ainsi corriger la dérive temporelle détectée. Cette application, que l'on peut considérer en boucle semi-ouverte ou semi-fermée, fait l'objet du deuxième mode de réalisation principal.

A la Figure 6 est montré le schéma électronique d'une première variante du premier mode de réalisation principal. Le circuit électronique, qui forme l'entier du dispositif de régulation 52, est très simple. Un résonateur à quartz 44 est excité par un circuit d'horloge 42, ce dernier fournissant un signal de référence S_{Ref} soit à la fréquence du quartz F_{Q}, de préférence à une fréquence ajustée à 32'768 Hz, soit à une fraction de cette fréquence F_{Q}, par exemple F_{Q}/4 et de préférence à une fraction de la fréquence ajustée notamment au moyen d'un circuit d'inhibition connu de la personne du métier. Le signal de référence S_{Ref} est fourni à un diviseur de fréquence 64 qui fournit en sortie un signal de commande S_{com} à un minuteur 58 qui, en réponse au signal de commande, fournit un signal de court-circuit Scc à un interrupteur 60 agencé entre les deux électrodes 20, 22 du spiral piézoélectrique 8 (représenté schématiquement à la Figure 6) à la fréquence imposée par le signal de commande. Ce processus a lieu sans interruption dans une plage temporelle continue qui dure tant que le dispositif de régulation est actif, c'est-à-dire tant qu'il est alimenté électriquement.

Le spiral piézoélectrique 8 est formé au moins partiellement par un matériau piézoélectrique et par au moins deux électrodes 20, 22 (voir Figures2 et 10) qui sont agencées de manière à pouvoir présenter entre elles une tension induite U(t) par le matériau piézoélectrique lorsque ce dernier est mis sous contrainte mécanique lors d'une oscillation de l'oscillateur mécanique (voir Figure 9).

Le signal de commande S_{com} est un signal de fréquence ayant, dans une variante générale, une fréquence de déclenchement F_{D}(N) = 2·F0c/N, le nombre N étant un nombre entier supérieur à zéro qui est sélectionné de manière que, pour un rapport entre une fréquence de dérive maximale dans le fonctionnement de l'oscillateur mécanique et la fréquence de consigne F0c compris entre (K - 1) / K et (K + 1) / K, ce nombre N est inférieur à K / 40, soit N < K / 40. Dans une variante avantageuse, le signal de commande S_{com} est un signal de fréquence qui présente une fréquence de déclenchement F_{D} (M) = 2·F0c / (2M - 1), le nombre M étant un nombre entier supérieur à zéro qui est sélectionné de manière que, pour un rapport entre une fréquence de dérive maximale dans le fonctionnement de l'oscillateur mécanique et la fréquence de consigne compris entre (K - 1) / K et (K + 1) / K, on a 2M - 1 inférieur à K / 40, soit 2M - 1 < K / 40. De préférence, les nombres N et M sont constants et prédéfinis pour la plage temporelle continue durant laquelle sont appliquées les impulsions de court-circuit qui définissent les impulsions de régulation.

Le minuteur 58, à chaque impulsion du signal de commande, ferme l'interrupteur 60 (interrupteur passant et donc conducteur) durant un intervalle de temps T_{R}, de sorte que les impulsions de court-circuit ont chacune une durée T_{R}, laquelle est prévue de préférence inférieure au quart de la période de consigne T0c. Dans une variante avantageuse, la durée des impulsions de régulation est inférieure ou sensiblement égale à un dixième de la période de consigne T0c. On obtient ainsi durant la plage temporelle continue susmentionnée, après une phase transitoire éventuelle lors de l'activation du dispositif de régulation, une synchronisation continue de la fréquence de l'oscillateur mécanique sur la fréquence de consigne F0c.

A la Figure 7 est représenté le schéma électronique d'un dispositif de régulation, identique à celui décrit ci-avant, qui est associé à un circuit d'alimentation 66, formé d'un redresseur 68 d'une tension induite U(t) entre les deux électrodes 20, 22 du spiral 8 lorsque le résonateur mécanique oscille et agencé pour alimenter le dispositif de régulation 62, la tension redressée étant emmagasinée dans une capacité de stockage C_{AL}, de sorte que le dispositif de régulation avec le circuit d'alimentation forment une unité autonome. Dans une variante avantageuse, cette unité autonome est supportée par le balancier 4 (voir Figure 1) auquel elle est fixée.

A la Figure 8 est montré le schéma électronique d'une variante avantageuse du deuxième mode de réalisation principal. La pièce d'horlogerie comprend un dispositif de régulation 62 formé par un circuit électronique de régulation 62a et une base de temps auxiliaire qui comprend un oscillateur auxiliaire et qui fournit un signal de référence S_{Ref} au circuit électronique de régulation. Cette base de temps comprend par exemple un résonateur à quartz 44 et un circuit d'horloge 42 qui fournit le signal de référence S_{Ref}, déjà décrit dans le cadre du premier mode de réalisation principal, à un diviseur présentant au moins deux étages DIV1 et DIV2, ce diviseur étant compris dans le circuit 62a. Le spiral piézoélectrique 8 est semblable à celui décrit dans le premier mode de réalisation principal et ses deux électrodes 20, 22 sont reliées électriquement au circuit électronique de régulation 62a.

Le circuit électronique de régulation comprend un dispositif de mesure d'une dérive temporelle éventuelle dans la marche du mouvement horloger relativement à une fréquence de consigne pour l'oscillateur mécanique qui est déterminée par la base de temps auxiliaire 42,44. Le dispositif de mesure est formé par un comparateur à hystérèse 54 dont les deux entrées sont reliées aux deux électrodes 20,22 du spiral piézoélectrique 8. On remarquera que dans l'exemple donné, l'électrode 20 est reliée électriquement à une entrée du comparateur 54 via la masse du dispositif de régulation. Le comparateur à hystérèse fournit un signal digital 'Comp' (voir Figure 9) dont l'état logique change juste après chaque passage de l'oscillateur mécanique par sa position neutre (position angulaire θ(t) égal à zéro) et donc après chaque passage par zéro du résonateur mécanique formant cet oscillateur mécanique. La tension induite U(t) générée par le spiral piézoélectrique est nulle lors du passage du résonateur mécanique par sa position neutre (position angulaire 'zéro'), alors qu'elle est maximale, pour une charge donnée appliquée entre les deux électrodes, lorsque le résonateur mécanique est dans une ou l'autre de ses deux positions extrêmes (définissant l'amplitude de l'oscillateur mécanique respectivement des deux côtés de la position neutre), comme montré à la Figure 9.

Le signal 'Comp' est fourni à une première entrée 'Up' d'un compteur bidirectionnel CB formant le dispositif de mesure. Le compteur bidirectionnel est ainsi incrémenté d'une unité à chaque période d'oscillation de l'oscillateur mécanique (notamment à chaque flanc montant du signal). Il reçoit donc en continu une mesure de la fréquence d'oscillation instantanée de l'oscillateur mécanique. Le compteur bidirectionnel reçoit à sa deuxième entrée 'Down' un signal d'horloge Sₕₒᵣ fourni par le diviseur de fréquence DIV1 & DIV2, ce signal d'horloge correspondant à une fréquence de consigne F0c pour l'oscillateur mécanique qui est déterminée par l'oscillateur auxiliaire de la base de temps auxiliaire. Ainsi, le compteur bidirectionnel fournit au circuit logique de commande 56 un signal S_{DT} correspondant à une erreur cumulée au cours du temps entre la fréquence d'oscillation de l'oscillateur mécanique et la fréquence de consigne, cette erreur cumulée définissant la dérive temporelle de l'oscillateur mécanique relativement à l'oscillateur auxiliaire.

Ensuite, le dispositif de régulation 62 comprend un interrupteur 60 formé par un transistor et agencé entre les deux électrodes 20, 22 du spiral 8, cet interrupteur étant commandé par le circuit logique de commande 56 qui est agencé pour pouvoir fermer, via un minuteur 58, momentanément cet interrupteur de manière à le rendre passant / conducteur durant les impulsions de régulation, lesquelles définissent alors des impulsions de court-circuit. Le circuit de commande fournit sélectivement un signal de commande S_{com} au minuteur 58 qui, en réponse à ce signal de commande, commande la fermeture momentanée du transistor 60 en lui appliquant un signal Scc. Plus précisément, le circuit de commande détermine l'instant du début de chaque impulsion de court-circuit en déclenchant ou réinitialisant le minuteur ('Timer') qui rend directement passant / conducteur le transistor 60 (interrupteur fermé), le minuteur déterminant la durée T_{R} de chaque impulsion de court-circuit. A la fin de chaque impulsion de court-circuit, le minuteur ouvre à nouveau l'interrupteur de sorte que le transistor 60 n'est plus passant, c'est-à-dire qu'il redevient non conducteur. Dans une variante générale, les impulsions de régulation ont chacune une durée inférieure au quart de la période de consigne T0c qui est égale à l'inverse de la fréquence de consigne pour l'oscillateur mécanique. Dans une variante de réalisation préférée, la durée des impulsions de régulation est inférieure ou sensiblement égale à un dixième d'une période de consigne.

Le circuit électronique 62a comprend en outre un circuit d'alimentation 66 du dispositif de régulation, lequel a déjà été décrit précédemment.

Le procédé de régulation selon le deuxième mode de réalisation principal, mis en œuvre par le dispositif de régulation 62 et implémenté dans le circuit logique de commande 56, est exposé ci-après. Le circuit logique de commande est agencé pour pouvoir déterminer si une dérive temporelle mesurée par le dispositif de mesure correspond à au moins une certaine avance (CB > N1) ou à au moins un certain retard (CB < - N2), N1 et N2 étant des nombres entiers positifs. Le dispositif de régulation, en particulier son circuit logique de commande, est agencé pour sélectionner, avant chaque moment de correction distinct prévu, pour la période de régulation Treg telle que définie précédemment, selon qu'au moins une certaine dérive temporelle positive ou négative est détectée, respectivement une première période de correction Tcor1 qui est supérieure à la période de consigne T0c ou une deuxième période de correction Tcor2 qui est inférieure à la période de consigne, chacun des moments de correction étant prévu avec une durée suffisante à l'établissement d'une phase synchrone dans laquelle la fréquence de l'oscillateur mécanique est synchronisée soit sur une première fréquence de correction Fcor1 = 1/Tcor1 lorsque ladite au moins une certaine dérive temporelle positive est détectée avant le moment considéré, soit sur une deuxième fréquence de correction Fcor2= 1/Tcor2 lorsque ladite au moins une certaine dérive temporelle négative est détectée avant le moment considéré, de sorte à corriger la dérive temporelle détectée.

Dans une variante avantageuse, le circuit logique de commande 56 est agencé de manière que la distance temporelle D_{T} entre deux impulsions de court-circuit, dans chaque moment de correction distinct, est égale à un nombre impair 2M - 1 multiplié par la moitié de la période de régulation Treg déterminée pour chacun des moments de correction, soit une relation mathématique D_{T} = (2M - 1)·Treg/2, M étant un nombre entier positif supérieur à zéro, la période de régulation Treg et le nombre M étant sélectionnés de manière à permettre une synchronisation de l'oscillateur mécanique sur une fréquence de régulation Freg = 1 /Treg au cours de chacun des moments de correction.

Dans une variante particulière, lorsque ladite au moins une certaine dérive temporelle positive ou négative est détectée par le circuit logique de commande 56, le dispositif de régulation 62 est agencé pour appliquer périodiquement, durant le moment de correction suivant, une pluralité d'impulsions de régulation correspondante avec respectivement une première fréquence de déclenchement F_{INF} = 2·Fcor1/N ou une deuxième fréquence de déclenchement F_{SUP} = 2·Fcor2/N. Le nombre N est de préférence prévu constant au cours de chaque moment de correction et il est soit prédéterminé, soit déterminé avant le moment de correction suivant considéré.

De manière à assurer la synchronisation voulue au cours de chacun des moments de correction, il est avantageusement prévu que, pour chacun des moments de correction où intervient la première fréquence de déclenchement F_{INF}, cette dernière est prévue supérieure à une première fréquence limite F_{L1}(N,K)=[(K-1)/K]·2·F0c/N avec K>40·N, et, pour chacun des moments de correction où intervient la deuxième fréquence de déclenchement F_{SUP}, cette dernière est prévue inférieure à une deuxième fréquence limite F_{L2}(N,K) = [(K+1)/K]·2·F0c/N avec K> 40·N.

Dans une variante spécifique, le nombre entier N est prévu plus petit dans une phase initiale que dans une phase finale de chacun des moments de correction, de manière à diminuer au mieux la phase transitoire initiale.

Dans une variante préférée, lorsque ladite au moins une certaine dérive temporelle positive ou négative est détectée par le circuit logique de commande 56, le dispositif de régulation 62 est agencé pour appliquer périodiquement, durant le moment de correction suivant, une pluralité d'impulsions de régulation correspondante avec respectivement une première fréquence de déclenchement F_{INF}= 2·Fcor1 /(2M - 1) ou une deuxième fréquence de déclenchement F_{SUP}=2·Fcor2/(2M - 1). En particulier, le nombre M est prévu constant au cours de chaque moment de correction et il est soit prédéterminé, soit déterminé avant le moment de correction suivant considéré.

De manière à assurer la synchronisation voulue au cours de chacun des moments de correction, il est avantageusement prévu que, pour chacun des moments de correction où intervient la première fréquence de déclenchement F_{INF}, cette dernière est prévue supérieure à une première fréquence limite F_{L1} (M, K) = [(K-1)/K]·2·F0c/(2M - 1) avec K> 40.(2M - 1), et, pour chacun des moments de correction où intervient la deuxième fréquence de déclenchement F_{SUP}, cette dernière est prévue inférieure à une deuxième fréquence limite F_{L2}(M, K) = [(K+1)/K]·2·F0c/(2M - 1) avec K>40.(2M - 1).

Dans une variante spécifique, de manière à diminuer au mieux la phase transitoire initiale dans chaque moment de correction, il est prévu de déterminer le début d'une première impulsion de régulation, parmi la pluralité d'impulsions de régulation prévue pour le moment de correction considéré, relativement à la position angulaire de l'oscillateur mécanique. A cet effet, le signal 'Comp' est aussi fourni au circuit logique de commande 56. Dans cette variante spécifique, la première impulsion de régulation est déclenchée par un flanc montant ou un flanc descendant du signal 'Comp'.

A l'aide de la Figure 10, on décrira un mode de réalisation préféré du spiral piézoélectrique 70 de la pièce d'horlogerie selon l'invention. Ce spiral 70, représenté en coupe transversale, comprend un corps central 72 en silicium, une couche d'oxyde de silicium 74 déposée en surface du corps central de manière à compenser thermiquement le spiral, une couche conductrice 76 déposée sur la couche d'oxyde de silicium, et un matériau piézoélectrique déposé sous forme d'une couche piézoélectrique 78 sur la couche conductrice 76. Deux électrodes 20a et 22a sont agencées sur la couche piézoélectrique 78 respectivement des deux côtés latéraux du spiral (les deux électrodes pouvant recouvrir en partie les côtés inférieur et supérieur du spiral sans toutefois se rejoindre).

Dans la variante particulière représentée à la Figure 10, la première partie 80a et la deuxième partie 80b de la couche piézoélectrique s'étendant respectivement sur les deux côtés latéraux du corps central 72 présentent, de par leur croissance depuis la couche conductrice 76, des structures cristallographiques respectives qui sont symétriques relativement à un plan médian 84 parallèle à ces deux côtés latéraux. Ainsi, dans les deux parties latérales 80a et 80b, la couche piézoélectrique présente deux mêmes axes piézoélectriques respectifs 82a, 82b qui sont perpendiculaires à la couche piézoélectrique et de sens opposés. On a donc une inversion du signe de la tension induite entre l'électrode interne et chacune des deux électrodes latérales externes pour une même contrainte mécanique. Or, lorsque le spiral se contracte ou se dilate depuis sa position de repos, il y a une inversion de la contrainte mécanique entre les première et deuxième parties 80a et 80b, c'est-à-dire que l'une de ces parties subit une compression alors que l'autre de ces parties subit une traction, et inversement. Au final il résulte de ces considérations que les tensions induites dans les première et deuxième parties présentent, selon un axe perpendiculaire aux deux côtés latéraux, une même polarité de sorte que la couche conductrice 76 peut former une seule et même électrode interne qui s'étend des deux côtés latéraux du corps central 72, cette électrode interne n'ayant pas de liaison électrique propre avec le dispositif de régulation. Dans une variante particulière, la couche piézoélectrique est constituée d'un cristal de nitrure d'aluminium formé par une croissance de ce cristal depuis la couche conductrice 76 (électrode interne) et perpendiculairement à celle-ci.

## Revendications

1. Pièce d'horlogerie comprenant un mouvement mécanique qui est muni d'un oscillateur mécanique formé par un balancier (4) et un spiral (8; 70), cet oscillateur mécanique ayant une fréquence de consigne F0c prédéfinie et étant agencé pour cadencer la marche de la pièce d'horlogerie, cette pièce d'horlogerie comprenant en outre un dispositif de régulation (52, 62) agencé pour pouvoir réguler la fréquence moyenne de l'oscillateur mécanique et comprenant une base de temps auxiliaire (42,44), formée par un oscillateur électronique auxiliaire et fournissant un signal de référence (S_{Ref}), le spiral étant formé au moins partiellement par un matériau piézoélectrique et par au moins deux électrodes (20,22; 20a,22a) agencées de manière à pouvoir présenter entre elles une tension induite U(t) par ledit matériau piézoélectrique lorsque ce dernier est mis sous contrainte mécanique lors d'une oscillation de l'oscillateur mécanique, les deux électrodes étant reliées électriquement au dispositif de régulation qui est agencé pour pouvoir varier l'impédance du système de régulation, lequel est formé par ledit matériau piézoélectrique, lesdites au moins deux électrodes et le dispositif de régulation ; **caractérisée en ce que** le dispositif de régulation (62) est agencé de manière à pouvoir varier momentanément la résistance électrique engendrée par ce dispositif de régulation entre lesdites deux électrodes, pour pouvoir engendrer au moins par moments des impulsions de régulation qui sont distinctes et ont chacune une certaine durée (T_{P}), chaque impulsion de régulation consistant en une diminution momentanée de ladite résistance électrique relativement à une résistance électrique nominale qui est engendrée par le dispositif de régulation entre lesdites deux électrodes en dehors desdites impulsions de régulation distinctes, le dispositif de régulation étant agencé pour pouvoir appliquer une pluralité de dites impulsions de régulation durant chacun desdits moments, de manière que deux impulsions de régulation successives quelconques parmi chaque pluralité d'impulsions de régulation présentent entre leurs débuts une distance temporelle D_{T} égale à un nombre N multiplié par la moitié d'une période de régulation Treg déterminée pour chacun desdits moments, soit une relation mathématique D_{T} = N·Treg / 2, N étant un nombre entier positif supérieur à zéro, la période de régulation Treg et le nombre N étant sélectionnés de manière à permettre une synchronisation de l'oscillateur mécanique sur une fréquence de régulation Freg = 1 /Treg au cours de chacun desdits moments, le dispositif de régulation étant agencé pour déterminer au moyen de la base de temps de référence le début de chacune desdites impulsions de régulation, de manière à satisfaire ladite relation mathématique entre ladite distance temporelle et la période de régulation, et pour ainsi déterminer la fréquence de régulation.

2. Pièce d'horlogerie selon la revendication 1, **caractérisée en ce qu'**elle comprend en outre un dispositif de mesure (54, CB) d'une dérive temporelle dans le fonctionnement de l'oscillateur mécanique relativement à sa fréquence de consigne F0c, et **en ce que** le dispositif de régulation (62) est agencé pour sélectionner, avant chacun desdits moments, pour ladite période de régulation Treg, selon qu'au moins une certaine dérive temporelle positive ou négative est détectée par le dispositif de régulation, respectivement une première période de correction Tcor1 qui est supérieure à une période de consigne T0c, égale à l'inverse de la fréquence de consigne, ou une deuxième période de correction Tcor2 qui est inférieure à la période de consigne, chacun desdits moments étant prévu avec une durée suffisante à l'établissement d'une phase synchrone dans laquelle la fréquence de l'oscillateur mécanique est synchronisée soit sur une première fréquence de correction Fcor1 = 1/Tcor1 lorsque ladite au moins une certaine dérive temporelle positive est détectée avant le moment considéré, soit sur une deuxième fréquence de correction Fcor2 = 1/Tcor2 lorsque ladite au moins une certaine dérive temporelle négative est détectée avant le moment considéré.

3. Pièce d'horlogerie selon la revendication 2, **caractérisée en ce que** la distance temporelle D_{T} est égale à un nombre impair 2M - 1 multiplié par la moitié de la période de régulation Treg déterminée pour chacun desdits moments, soit une relation mathématique D_{T} = (2M - 1)·Treg / 2, M étant un nombre entier positif supérieur à zéro, la période de régulation Treg et le nombre M étant sélectionnés de manière à permettre une synchronisation de l'oscillateur mécanique sur une fréquence de régulation Freg = 1 /Treg au cours de chacun desdits moments.

4. Pièce d'horlogerie selon la revendication 2, **caractérisée en ce que**, lorsque ladite au moins une certaine dérive temporelle positive ou négative est détectée, le dispositif de régulation (62) est agencé pour appliquer périodiquement, durant le moment suivant parmi lesdits moments, la pluralité d'impulsions de régulation correspondante avec respectivement une première fréquence de déclenchement F_{INF}= 2·Fcor1/N ou une deuxième fréquence de déclenchement F_{SUP}= 2·Fcor2/N, le nombre N étant prévu constant au cours de chacun desdits moments et il est soit prédéterminé, soit déterminé avant le moment suivant considéré.

5. Pièce d'horlogerie selon la revendication 3, **caractérisée en ce que**, lorsque ladite au moins une certaine dérive temporelle positive ou négative est détectée, le dispositif de régulation (62) est agencé pour appliquer périodiquement, durant le moment suivant parmi lesdits moments, la pluralité d'impulsions de régulation correspondante avec respectivement une première fréquence de déclenchement F_{INF}= 2·Fcor1/(2M - 1) ou une deuxième fréquence de déclenchement F_{SUP}=2.Fcor2 / (2M - 1), le nombre M étant prévu constant au cours de chacun desdits moments et il est soit prédéterminé, soit déterminé avant le moment suivant considéré.

6. Pièce d'horlogerie selon la revendication 4, **caractérisée en ce que**, pour chacun desdits moments où intervient la première fréquence de déclenchement F_{INF}, cette dernière est prévue supérieure à une première fréquence limite F_{L1}(N,K)=[(K-1)/K]·2·F0c/N avec K>40·N, et, pour chacun desdits moments où intervient la deuxième fréquence de déclenchement F_{SUP}, cette dernière est prévue inférieure à une deuxième fréquence limite F_{L2}(N, K) = [(K+1 )/K]·2·F0c/N avec K>40.N.

7. Pièce d'horlogerie selon la revendication 5, **caractérisée en ce que**, pour chacun desdits moments où intervient la première fréquence de déclenchement F_{INF}, cette dernière est prévue supérieure à une première fréquence limite F_{L1} (M, K)=[(K-1)/K]·2·F0c/(2M - 1) avec K> 40·(2M-1), et, pour chacun desdits moments où intervient la deuxième fréquence de déclenchement F_{SUP}, cette dernière est prévue inférieure à une deuxième fréquence limite F_{L2} (M,K) = [(K+1)/K]·2·F0c/(2M - 1) avec K> 40·(2M - 1).

8. Pièce d'horlogerie selon la revendication 1, **caractérisée en ce que** lesdits moments sont contigus et forment ensemble une plage temporelle continue ; et **en ce que** le dispositif de régulation (52) est agencé pour appliquer durant la plage temporelle continue lesdites impulsions de régulation de manière que deux impulsions de régulation successives quelconques intervenant dans cette plage temporelle continue présentent entre leurs débuts ladite distance temporelle D_{T} avec ladite période de régulation Treg égale à une période de consigne T0c, laquelle est l'inverse de la fréquence de consigne F0c, de manière à pouvoir synchroniser continument, après une éventuelle phase transitoire initiale, la fréquence de l'oscillateur mécanique sur la fréquence de consigne F0c durant la plage temporelle continue.

9. Pièce d'horlogerie selon la revendication 8, **caractérisée en ce que** la distance temporelle D_{T} est égale à un nombre impair 2M - 1 multiplié par la moitié de la période de consigne T0c, soit une relation mathématique D_{T} = (2M - 1)·T0c / 2, M étant un nombre entier positif supérieur à zéro, le nombre M étant sélectionné de manière à permettre une synchronisation de l'oscillateur mécanique sur la fréquence de consigne F0c = 1/T0c durant la plage temporelle continue après une phase transitoire initiale éventuelle.

10. Pièce d'horlogerie selon la revendication 8, **caractérisée en ce que** le dispositif de régulation (52) est agencé pour appliquer, durant la plage temporelle continue, périodiquement les impulsions de régulation avec une fréquence de déclenchement F_{D}(N)=2·F0c/N, le nombre N étant sélectionné de manière que, pour un rapport entre une fréquence de dérive maximale dans le fonctionnement de l'oscillateur mécanique et la fréquence de consigne compris entre (K - 1) / K et (K + 1) / K, ce nombre N < K/40.

11. Pièce d'horlogerie selon la revendication 9, **caractérisée en ce que** le dispositif de régulation (52) est agencé pour appliquer, durant la plage temporelle continue, périodiquement les impulsions de régulation avec une fréquence de déclenchement F_{D} (M) = 2.F0c / (2M - 1), le nombre M étant sélectionné de manière que, pour un rapport entre une fréquence de dérive maximale dans le fonctionnement de l'oscillateur mécanique et la fréquence de consigne compris entre (K - 1) / K et (K + 1) / K, on a 2M - 1 < K/40.

12. Pièce d'horlogerie selon la revendication 10, **caractérisée en ce que** le nombre N est constant et prédéfini pour la plage temporelle continue.

13. Pièce d'horlogerie selon la revendication 11, **caractérisée en ce que** le nombre M est constant et prédéfini pour la plage temporelle continue.

14. Pièce d'horlogerie selon une quelconque des revendications 2 à 13, **caractérisée en ce que** les impulsions de régulation ont chacune une durée (T_{R}) inférieure au quart de la période de consigne T0c.

15. Pièce d'horlogerie selon une quelconque des revendications 2 à 13, **caractérisée en ce que** la durée (T_{R}) desdites impulsions de régulation est inférieure ou égale à un dixième de la période de consigne T0c.

16. Pièce d'horlogerie selon une quelconque des revendications précédentes, **caractérisée en ce que** le dispositif de régulation (52, 62) comprend un interrupteur (60) agencé entre les deux électrodes (20,22) du spiral piézoélectrique, cet interrupteur étant commandé par un circuit de commande (56, 64) qui est agencé pour fermer momentanément cet interrupteur durant lesdites impulsions de régulation de manière à le rendre passant / conducteur, ces impulsions de régulation définissant alors des impulsions de court-circuit.

17. Pièce d'horlogerie selon une quelconque des revendications précédentes, **caractérisée en ce que** ledit spiral (70) comprend un corps central (72) en silicium, une couche d'oxyde de silicium (74) déposée en surface dudit corps central de manière à compenser thermiquement le spiral, une couche conductrice (76) déposée sur la couche d'oxyde de silicium, et ledit matériau piézoélectrique déposé sous forme d'une couche piézoélectrique (78) sur ladite couche conductrice, lesdites deux électrodes (20a, 20b) étant agencées sur la couche piézoélectrique respectivement des deux côtés latéraux du spiral.

18. Pièce d'horlogerie selon la revendication 17, **caractérisée en ce que** des première et deuxième parties (80a,80b) de la couche piézo-électrique, qui s'étendent respectivement sur les deux côtés latéraux dudit corps central (72), présentent des structures cristallographiques respectives qui sont symétriques relativement à un plan médian (84) parallèle à ces deux côtés latéraux ; et **en ce que** ladite couche conductrice (76) forme une seule et même électrode interne qui s'étend sur les deux côtés latéraux du corps central, cette électrode interne n'ayant pas de liaison électrique propre avec le dispositif de régulation.

19. Pièce d'horlogerie selon la revendication 18, **caractérisée en ce que** ladite couche piézoélectrique (78) est constituée d'un cristal de nitrure d'aluminium formé par une croissance de ce cristal perpendiculairement à ladite couche conductrice (76) et depuis cette couche conductrice.

20. Pièce d'horlogerie selon une quelconque des revendications précédentes, **caractérisée en ce que** le dispositif de régulation comprend ou est associé à un circuit d'alimentation (66), formé d'un redresseur (68) d'une tension induite U(t) entre les deux électrodes du spiral piézoélectrique lorsque le résonateur mécanique oscille et agencé pour alimenter le dispositif de régulation, de sorte que le dispositif de régulation avec le circuit d'alimentation forment une unité autonome ; et **en ce que** ladite unité autonome est supportée par le balancier auquel elle est fixée.

## Patentansprüche

1. Teil für die Uhrmacherei, umfassend ein mechanisches Werk, das mit einem mechanischen Oszillator ausgestattet ist, der von einer Unruh (4) und einer Spirale (8; 70) gebildet wird, wobei dieser mechanische Oszillator eine vordefinierte Sollfrequenz F0c aufweist und angeordnet ist, um den Gang des Teils für die Uhrmacherei zu takten, wobei dieses Teil für die Uhrmacherei weiter eine Regulierungsvorrichtung (52, 62) umfasst, die angeordnet ist, um die mittlere Frequenz des mechanischen Oszillators regulieren zu können, und die eine Hilfszeitbasis (42, 44) umfasst, die von einem elektronischen Hilfsoszillator gebildet wird und ein Referenzsignal (S_{Ref}) bereitstellt, wobei die Spirale wenigstens teilweise von einem piezoelektrischen Werkstoff und von wenigstens zwei Elektroden (20, 22; 20a, 22a) gebildet wird, die angeordnet sind, um dazwischen eine durch den piezoelektrischen Werkstoff induzierte Spannung U(t) aufweisen zu können, wenn dieser Letztere bei einer Schwingung des mechanischen Oszillators mechanisch beansprucht wird, wobei die zwei Elektroden elektrisch mit der Regulierungsvorrichtung verbunden sind, die angeordnet ist, um die Impedanz des Regulierungssystems variieren zu können, das von dem piezoelektrischen Werkstoff, den wenigstens zwei Elektroden und der Regulierungsvorrichtung gebildet wird; **dadurch gekennzeichnet, dass** die Regulierungsvorrichtung (62) angeordnet ist, um den elektrischen Widerstand, der von dieser Regulierungsvorrichtung zwischen den zwei Elektroden erzeugt wird, momentan variieren zu können, um wenigstens momentweise Regulierungsimpulse erzeugen zu können, die verschieden sind und jeweils eine gewisse Dauer (T_{P}) aufweisen, wobei jeder Regulierungsimpuls in einer momentanen Verringerung des elektrischen Widerstands in Bezug auf einen elektrischen Nennwiderstand besteht, der von der Regulierungsvorrichtung zwischen den zwei Elektroden außerhalb der verschiedenen Regulierungsimpulse erzeugt wird, wobei die Regulierungsvorrichtung angeordnet ist, um eine Vielzahl der Regulierungsimpulse während jedes der Momente anwenden zu können, sodass irgendwelche zwei aufeinanderfolgenden Regulierungsimpulse unter jeder Vielzahl von Regulierungsimpulsen zwischen ihren Anfängen eine zeitliche Distanz D_{T} aufweisen, die gleich ist einer Zahl N multipliziert mit der Hälfte einer Regulierungsperiode Treg, die für jeden der Momente bestimmt wird, das heißt eine mathematische Beziehung D_{T}=N·Treg/2, wobei N eine positive ganze Zahl größer als null ist, wobei die Regulierungsperiode Treg und die Zahl N so ausgewählt werden, dass eine Synchronisation des mechanischen Oszillators auf eine Regulierungsfrequenz Freg=1/Treg während jedes der Momente ermöglicht wird, wobei die Regulierungsvorrichtung angeordnet ist, um mittels der Referenzzeitbasis den Anfang jedes der Regulierungsimpulse zu bestimmen, um die mathematische Beziehung zwischen der zeitlichen Distanz und der Regulierungsperiode zu erfüllen und um somit die Regulierungsfrequenz zu bestimmen.

2. Teil für die Uhrmacherei nach Anspruch 1, **dadurch gekennzeichnet, dass** es weiter eine Messvorrichtung (54, CB) für eine zeitliche Abweichung im Betrieb des mechanischen Oszillators in Bezug auf seine Sollfrequenz F0c umfasst, und dadurch, dass die Regulierungsvorrichtung (62) angeordnet ist, um, vor jedem der Momente, für die Regulierungsperiode Treg, je nachdem ob wenigstens eine gewisse positive oder negative zeitliche Abweichung von der Regulierungsvorrichtung aufgespürt wird, jeweils eine erste Korrekturperiode Tcor1, die größer ist als eine Sollperiode T0c, gleich dem Kehrwert der Sollfrequenz, oder eine zweite Korrekturperiode Tcor2, die kleiner ist als die Sollperiode, auszuwählen, wobei jeder der Momente mit einer Dauer vorgesehen ist, die zum Herstellen einer synchronen Phase ausreichend ist, in der die Frequenz des mechanischen Oszillators entweder auf eine erste Korrekturfrequenz Fcor1=1 / Tcor1 synchronisiert wird, wenn die wenigstens eine gewisse positive zeitliche Abweichung vor dem betrachteten Moment aufgespürt wird, oder auf eine zweite Korrekturfrequenz Fcor2=1 /Tcor2, wenn die wenigstens eine gewisse negative zeitliche Abweichung vor dem betrachteten Moment aufgespürt wird.

3. Teil für die Uhrmacherei nach Anspruch 2, **dadurch gekennzeichnet, dass** die zeitliche Distanz D_{T} gleich ist einer ungeraden Zahl 2M-1 multipliziert mit der Hälfte der Regulierungsperiode Treg, die für jeden der Momente bestimmt wird, das heißt eine mathematische Beziehung D_{T}=(2M-1)·Treg/2, wobei M eine positive ganze Zahl größer null ist, wobei die Regulierungsperiode Treg und die Zahl M so ausgewählt werden, dass eine Synchronisation des mechanischen Oszillators auf eine Regulierungsfrequenz Freg=1/Treg während jedes der Momente ermöglicht wird.

4. Teil für die Uhrmacherei nach Anspruch 2, **dadurch gekennzeichnet, dass**, wenn die wenigstens eine gewisse positive oder negative zeitliche Abweichung aufgespürt wird, die Regulierungsvorrichtung (62) angeordnet ist, um periodisch, während des nächsten Moments unter den Momenten, die entsprechende Vielzahl von Regulierungsimpulsen mit jeweils einer ersten Auslösungsfrequenz F_{INF=}2·Fcor1 / N oder einer zweiten Auslösungsfrequenz F_{SUP}=2·Fcor2 / N anzuwenden, wobei die Zahl N vorgesehener Weise während jedes der Momente konstant ist und entweder vorbestimmt ist oder vor dem nächsten betrachteten Moment bestimmt wird.

5. Teil für die Uhrmacherei nach Anspruch 3, **dadurch gekennzeichnet, dass**, wenn die wenigstens eine gewisse positive oder negative zeitliche Abweichung aufgespürt wird, die Regulierungsvorrichtung (62) angeordnet ist, um periodisch, während des nächsten Moments unter den Momenten, die entsprechende Vielzahl von Regulierungsimpulsen mit jeweils einer ersten Auslösungsfrequenz F_{INF=}2·Fcor1 / (2M-1) oder einer zweiten Auslösungsfrequenz F_{SUP}=2·Fcor2 / (2M-1) anzuwenden, wobei die Zahl M vorgesehener Weise während jedes der Momente konstant ist und entweder vorbestimmt ist oder vor dem nächsten betrachteten Moment bestimmt wird.

6. Teil für die Uhrmacherei nach Anspruch 4, **dadurch gekennzeichnet, dass**, für jeden der Momente, wo die erste Auslösungsfrequenz F_{INF} auftritt, diese Letztere vorgesehener Weise größer ist als eine erste Grenzfrequenz F_{L1}(N,K)=[(K-1)/K]·2·F0c / N mit K>40.N und für jeden der Momente, wo die zweite Auslösungsfrequenz F_{SUP} auftritt, diese Letztere vorgesehener Weise kleiner ist als eine zweite Grenzfrequenz F_{L2}(N, K)=[(K+1) / K]·2·F0c / N mit K>40·N.

7. Teil für die Uhrmacherei nach Anspruch 5, **dadurch gekennzeichnet, dass**, für jeden der Momente, wo die erste Auslösungsfrequenz F_{INF} auftritt, diese Letztere vorgesehener Weise größer ist als eine erste Grenzfrequenz F_{L1}(M, K)=[(K-1)/K]·2·F0c / (2M-1) mit K>40·(2M-1) und für jeden der Momente, wo die zweite Auslösungsfrequenz F_{SUP} auftritt, diese Letztere vorgesehener Weise kleiner ist als eine zweite Grenzfrequenz F_{L2}(M, K)=[(K+1) / K]·2·F0c / (2M-1) mit K>40·(2M-1).

8. Teil für die Uhrmacherei nach Anspruch 1, **dadurch gekennzeichnet, dass** die Momente aneinandergrenzen und zusammen einen durchgehenden zeitlichen Bereich bilden; und dadurch, dass die Regulierungsvorrichtung (52) angeordnet ist, um während des durchgehenden zeitlichen Bereichs die Regulierungsimpulse anzuwenden, sodass irgendwelche zwei aufeinanderfolgenden Regulierungsimpulse, die in diesem durchgehenden zeitlichen Bereich auftreten, zwischen ihren Anfängen die zeitliche Distanz D_{T} mit der Regulierungsperiode Treg gleich einer Sollperiode T0c aufweisen, die der Kehrwert der Sollfrequenz F0c ist, um nach einer eventuellen anfänglichen Übergangsphase die Frequenz des mechanischen Oszillators auf die Sollfrequenz F0c während des durchgehenden zeitlichen Bereichs durchgehend synchronisieren zu können.

9. Teil für die Uhrmacherei nach Anspruch 8, **dadurch gekennzeichnet, dass** die zeitliche Distanz D_{T} gleich ist einer ungeraden Zahl 2M-1 multipliziert mit der Hälfte der Sollperiode T0c, das heißt eine mathematische Beziehung D_{T}=(2M-1)·T0c / 2, wobei M eine positive ganze Zahl größer null ist, wobei die Zahl M so ausgewählt wird, dass eine Synchronisation des mechanischen Oszillators auf die Sollfrequenz F0c=1/T0c während des durchgehenden zeitlichen Bereichs nach einer eventuellen anfänglichen Übergangsphase ermöglicht wird.

10. Teil für die Uhrmacherei nach Anspruch 8, **dadurch gekennzeichnet, dass** die Regulierungsvorrichtung (52) angeordnet ist, um während des durchgehenden zeitlichen Bereichs periodisch die Regulierungsimpulse mit einer Auslösungsfrequenz F_{D}(N)=2·F0c/N anzuwenden, wobei die Zahl N so ausgewählt wird, dass, für ein Verhältnis zwischen einer Frequenz einer maximalen Abweichung im Betrieb des mechanischen Oszillators und der Sollfrequenz, das zwischen (K-1) / K und (K+1) / K beträgt, diese Zahl N<K / 40 ist.

11. Teil für die Uhrmacherei nach Anspruch 9, **dadurch gekennzeichnet, dass** die Regulierungsvorrichtung (52) angeordnet ist, um während des durchgehenden zeitlichen Bereichs periodisch die Regulierungsimpulse mit einer Auslösungsfrequenz F_{D}(M)=2·F0c / (2M-1) anzuwenden, wobei die Zahl M so ausgewählt wird, dass man, für ein Verhältnis zwischen einer Frequenz einer maximalen Abweichung im Betrieb des mechanischen Oszillators und der Sollfrequenz, das zwischen (K-1) / K und (K+1) / K beträgt, 2M-1 <K / 40 hat.

12. Teil für die Uhrmacherei nach Anspruch 10, **dadurch gekennzeichnet, dass** die Zahl N für den durchgehenden zeitlichen Bereich konstant und vordefiniert ist.

13. Teil für die Uhrmacherei nach Anspruch 11, **dadurch gekennzeichnet, dass** die Zahl M für den durchgehenden zeitlichen Bereich konstant und vordefiniert ist.

14. Teil für die Uhrmacherei nach einem der Ansprüche 2 bis 13, **dadurch gekennzeichnet, dass** die Regulierungsimpulse jeweils eine Dauer (T_{R}) aufweisen, die kleiner ist als das Viertel der Sollperiode T0c.

15. Teil für die Uhrmacherei nach einem der Ansprüche 2 bis 13, **dadurch gekennzeichnet, dass** die Dauer (T_{R}) der Regulierungsimpulse kleiner oder gleich einem Zehntel der Sollperiode T0c ist.

16. Teil für die Uhrmacherei nach einem der vorstehenden Ansprüche, **dadurch gekennzeichnet, dass** die Regulierungsvorrichtung (52, 62) einen Schalter (60) umfasst, der zwischen den zwei Elektroden (20, 22) der piezoelektrischen Spirale angeordnet ist, wobei dieser Schalter von einer Steuerschaltung (56, 64) gesteuert wird, die angeordnet ist, um diesen Schalter während der Regulierungsimpulse momentan zu schließen, sodass er stromführend / leitend wird, wobei diese Regulierungsimpulse dann Kurzschlussimpulse definieren.

17. Teil für die Uhrmacherei nach einem der vorstehenden Ansprüche, **dadurch gekennzeichnet, dass** die Spirale (70) einen Mittelkörper (72) aus Silizium, eine Siliziumoxidschicht (74), die auf der Oberfläche des Mittelkörpers aufgebracht ist, um die Spirale thermisch auszugleichen, eine leitende Schicht (76), die auf der Siliziumoxidschicht aufgebracht ist, und den piezoelektrischen Werkstoff umfasst, der in Form einer piezoelektrischen Schicht (78) auf der leitenden Schicht aufgebracht ist, wobei die zwei Elektroden (20a, 20b) auf der piezoelektrischen Schicht jeweils der zwei lateralen Seiten der Spirale angeordnet sind.

18. Teil für die Uhrmacherei nach Anspruch 17, **dadurch gekennzeichnet, dass** erste und zweite Teile (80a, 80b) der piezoelektrischen Schicht, die sich jeweils auf den zwei lateralen Seiten des Mittelkörpers (72) erstrecken, jeweilige kristallographische Strukturen aufweisen, die in Bezug auf eine Mittelebene (84) parallel zu diesen zwei lateralen Seiten symmetrisch sind; und dadurch, dass die leitende Schicht (76) eine einzelne und gleiche innere Elektrode bildet, die sich auf den zwei lateralen Seiten des Mittelkörpers erstreckt, wobei diese innere Elektrode keine eigene elektrische Verbindung mit der Regulierungsvorrichtung aufweist.

19. Teil für die Uhrmacherei nach Anspruch 18, **dadurch gekennzeichnet, dass** die piezoelektrische Schicht (78) aus einem Aluminiumnitridkristall besteht, der gebildet wird durch ein Wachstum dieses Kristalls senkrecht zu der leitenden Schicht (76) und ausgehend von dieser leitenden Schicht.

20. Teil für die Uhrmacherei nach einem der vorstehenden Ansprüche, **dadurch gekennzeichnet, dass** die Regulierungsvorrichtung eine Speisungsschaltung (66) umfasst oder damit verbunden ist, die von einem Gleichrichter (68) einer Spannung U(t) gebildet wird, die zwischen den zwei Elektroden der piezoelektrischen Spirale induziert wird, wenn der mechanische Resonator schwingt, und die angeordnet ist, um die Regulierungsvorrichtung zu speisen, sodass die Regulierungsvorrichtung mit der Speisungsschaltung eine autonome Einheit bildet; und dadurch, dass die autonome Einheit von der Unruh getragen wird, an der sie befestigt ist.

## Claims

1. Timepiece including a mechanical movement which is provided with a mechanical oscillator formed by a balance (4) and a balance spring (8: 70), said mechanical oscillator having a predefined desired frequency F0c and being arranged to time the running of the mechanical movement, said timepiece also including a control device (52, 62) arranged to be capable of controlling the mean frequency of the mechanical oscillator and including an auxiliary time base (42, 44), formed by an auxiliary electronic oscillator and providing a reference signal (S_{Ref}), the balance spring being at least partially formed by a piezoelectric material and by at least two electrodes (20, 22; 20a, 22a) arranged to be capable of having therebetween a voltage U(t) induced by said piezoelectric material when the latter is subjected to mechanical stress during an oscillation of the mechanical oscillator, the two electrodes being electrically connected to the control device which is arranged to be capable of varying the impedance of the control system, which is formed by said piezoelectric material, said at least two electrodes and the control device; **characterized in that** the control device (62) is arranged to be capable of momentarily varying the electrical resistance generated by said control device between said two electrodes, in order to generate, at least at times, control pulses that are distinct and each have a certain duration (Tp), each control pulse consisting of a momentary decrease in said electrical resistance relative to a nominal electrical resistance, which is generated by the control device between said two electrodes outside said distinct control pulses, the control device being arranged to be capable of applying a plurality of said control pulses during each of said times, such that, between the starts of any two successive control pulses among each plurality of control pulses, there is a temporal distance D_{T} equal to a number N multiplied by half of a determined control period Treg for each of said times, i.e. a mathematical relation D_{T} = N·Treg/2, where N is a positive integer number greater than zero, the control period Treg and the number N being selected to allow synchronization of the mechanical oscillator at a control frequency Freg = 1/Treg during each of said times, the control device being arranged to determine, by means of the reference time base, the start of each of said control pulses, in order to satisfy said mathematical relation between said temporal distance and the control period, and thus to determine the control frequency.

2. Timepiece according to claim 1, **characterized in that** the timepiece further includes a device (54, CB) for measuring a temporal drift in functioning of the mechanical oscillator relative to its desired frequency F0c, and **in that** the control device (62) is arranged to select, prior to each of said times, for said control period Treg, depending on whether at least a certain positive or negative temporal drift is detected by the control device, respectively a first correction period Tcor1 which is greater than a desired period T0c, equal to the inverse of the desired frequency, or a second correction period Tcor2 which is less than the desired period, each of said times being provided with sufficient duration to establish a synchronous phase in which the frequency of the mechanical oscillator is synchronized either at a first correction frequency Fcor1 = 1/Tcor1 when said at least one certain positive temporal drift is detected prior to the time concerned, or at a second correction frequency Fcor2 = 1/Tcor2 when said at least one certain negative temporal drift is detected prior to the time concerned.

3. Timepiece according to claim 2, **characterized in that** the temporal distance D_{T} is equal to an odd number 2M - 1 multiplied by half of the control period Treg determined for each of said times, that is to say a mathematical relation D_{T} = (2M - 1)·Treg/2, M being a positive integer number greater than zero, the control period Treg and the number M are selected to allow synchronization of the mechanical oscillator at a control frequency Freg = 1/Treg during each of said times.

4. Timepiece according to claim 2, **characterized in that**, when said at least one certain positive or negative temporal drift is detected, the control device (62) is arranged to periodically apply, during the next time of said times, the corresponding plurality of control pulses with respectively a first trigger frequency F_{INF}= 2·Fcor1/N or a second trigger frequency F_{SUP} = 2·Fcor2/N, the number N being constant during each of said times and it is either predetermined or determined prior to the next time concerned.

5. Timepiece according to claim 3, **characterized in that**, when said at least one certain positive or negative temporal drift is detected, the control device (62) is arranged to periodically apply, during the next time among said times, the corresponding plurality of control pulses with respectively a first trigger frequency F_{INF}= 2·Fcor1/(2M- 1) or a second trigger frequency F_{SUP}= 2·Fcor2/(2M - 1), the number M being constant during each of said times and it is either predetermined or determined prior to the next time concerned.

6. Timepiece according to claim 4, **characterized in that**, for each of said times in which the first trigger frequency F_{INF} occurs, the latter is higher than a first limit frequency F_{L1} (N, K) = [(K-1) / K]·2·F0c/N where K>40·N, and, for each of said times in which the second trigger frequency F_{INF} occurs, the latter is lower than a second limit frequency F_{L2} (N, K) = [(K+1) K]·2·F0c/N where K> 40.N.

7. Timepiece according to claim 5, **characterized in that**, for each of said times where the first trigger frequency F_{INF} occurs, the latter is higher than a first limit frequency F_{L1} (M, K) = [(K-1)/K]·2·F0c/(2M-1) where K>40·(2M-1) and for each of said times where the second trigger frequency F_{SUP} occurs, the latter is lower than a second limit frequency F_{L2}(M, K) = [(K+1 )/K]·2·F0c / (2M - 1) where K>40·(2M -1).

8. Timepiece according to claim 1, **characterized in that** said times are contiguous and together form a continuous time window; and **in that** the control device (52) is arranged to apply said control pulses during the continuous time window, such that any two successive control pulses occurring in said continuous time window have, between the starts thereof, said temporal distance D_{T} where said control period Treg is equal to a desired period T0c, which is the inverse of the desired frequency F0c, in order to continually synchronize, after any initial transitory phase, the frequency of the mechanical oscillator at the desired frequency F0c during the continuous time window.

9. Timepiece according to claim 8, **characterized in that** the temporal distance D_{T} is equal to an odd number 2M - 1 multiplied by half of the desired period T0c, that is to say a mathematical relation D_{T} = (2M - 1)·T0c/2, M being a positive integer number greater than zero, the number M being selected to allow synchronization of the mechanical oscillator at the desired frequency F0c = 1/T0c during the continuous time window after any initial transitory phase.

10. Timepiece according to claim 8, **characterized in that** the control device (52) is arranged to periodically apply, during the continuous time window, the control pulses with a trigger frequency F_{D} (N) = 2·F0c/N, the number N being selected such that, for a ratio between a maximum drift frequency in the functioning of the mechanical oscillator and the desired frequency comprised between (K - 1)/K and (K + 1)/K, this number N < K/40.

11. Timepiece according to claim 9, **characterized in that** the control device (52) is arranged to periodically apply, during the continuous time window, the control pulses with a trigger frequency F_{D} (N) = 2·F0c/(2M- 1), the number M being selected such that, for a ratio between a maximum drift frequency in the functioning of the mechanical oscillator and the desired frequency comprised between (K-1)/K and (K + 1)/K, 2M-1< K/40.

12. Timepiece according to claim 10, **characterized in that** the number N is constant and predefined for the continuous time window.

13. Timepiece according to claim 11, **characterized in that** the number M is constant and predefined for the continuous time window.

14. Timepiece according to any of claims 2 to 13, **characterized in that** the control pulses each have a duration (T_{R}) of less than a quarter of the desired period T0c.

15. Timepiece according to any of claims 2 to 13, **characterized in that** the duration (TR) of said control pulses is less than or equal to one tenth of the desired period T0c.

16. Timepiece according to any of the preceding claims, **characterized in that** the control device (52, 62) includes a switch (60) arranged between the two electrodes (20 22) of the piezoelectric balance spring, said switch being controlled by a control circuit (56, 64) which is arranged to momentarily close said switch during said control pulses in order turn on/make the switch conductive, these control pulses then defining short-circuit pulses.

17. Timepiece according to any of the preceding claims, **characterized in that** said balance spring (70) includes a central silicon body (72, a silicon oxide layer (74) deposited at the surface of said central body for temperature compensation of the balance spring, a conductive layer (76) deposited on the silicon oxide layer, and said piezoelectric material deposited in the form of a piezoelectric layer (78) on said conductive layer, said two electrodes (20a, 20b) being arranged on the piezoelectric layer respectively on the two lateral sides of the balance spring.

18. Timepiece according to claim 17, **characterized in that** first and second parts (80a, 80b) of the piezoelectric layer, which extend respectively over the two lateral sides of said central body (72), have respective crystallographic structures which are symmetrical with respect to a median plane (84) parallel to said two lateral sides; and **in that** said conductive layer (76) forms a single same internal electrode which extends over the two lateral sides of the central body, said internal electrode having no electrical connection of its own to the control device.

19. Timepiece according to claim 18, **characterized in that** said piezoelectric layer (78) consists of an aluminium nitride crystal formed by crystal growth perpendicular to said conductive layer (76) and from said conductive layer.

20. Timepiece according to any of the preceding claims, **characterized in that** the control device includes or is combined with a power circuit (66), formed of a rectifier (68) of a voltage U(t) induced between the two electrodes of the piezoelectric balance spring when the mechanical oscillator oscillates and arranged to power the control device, such that the control device and the power circuit form an autonomous unit; and **in that** said autonomous unit is carried by the balance to which it is secured.
